# DEMANDE DE BREVET EUROPEEN

(11) **EP 4 645 001 A1**
(43) Date de publication de la demande: **05.11.2025**
(21) Numéro de dépôt: 24173545.5
(22) Date de dépôt: 30.04.2024
(51) Int. Cl.: G04B 37/00, G04B 47/04, G04B 19/28

(54) **PIÈCE D HORLOGERIE COMPORTANT UNE LUNETTE INTERCHANGEABLE**

(71) Demandeur: Omega SA, 2502 Bienne (CH)
(72) Inventeur: LOETSCHER, Philippe, 2533 Evilard (CH)
(74) Mandataire: ICB SA

(57) **Abrégé**

Un aspect de l'invention concerne une pièce d'horlogerie (1) comportant une carrure (110) et une lunette (200) interchangeable fixée à ladite carrure (110) par rotation relative de la lunette (200) vis-à-vis de la carrure (110), selon un axe central (B), entre une position d'emboitage et une position verrouillée, par un dispositif de fixation à baïonnette (300), ledit dispositif de fixation à baïonnette (300) comportant des premiers moyens de fixation (300a) ménagés sur la carrure (110) et des deuxièmes moyens de fixation (300b) complémentaires ménagés sur la lunette (200), caractérisée en ce que le dispositif de fixation à baïonnette (300) comporte un système détrompeur (210, 116) pour définir une unique position d'emboitage de ladite lunette (200) sur la carrure (110).

## Description

### Domaine technique de l'invention

L'invention concerne une pièce d'horlogerie, plus particulièrement une montre-bracelet, comportant une lunette interchangeable, c'est-à-dire une lunette qui puisse être facilement changée et remplacée par le porteur ou l'utilisateur.

### Arrière-plan technologique

On connaît déjà un certain nombre de dispositifs permettant, en particulier dans une montre-bracelet, de remplacer une lunette par une autre dans un but esthétique ou fonctionnel. Dans un but esthétique cela permet, par exemple, à moindre frais d'assortir la couleur de la partie la plus visible de la montre à celle de la tenue vestimentaire. Dans un but fonctionnel, le remplacement de la lunette permet, par exemple, de modifier les indications portées par ladite lunette, voire d'agir sur le mouvement pour avoir une montre multifonctions.

Le brevet EP 0603353 décrit une montre dans laquelle le remplacement de la lunette permet de passer de l'affichage de l'heure courante à un mode « football » ou « tennis », la lunette choisie comportant alors des indications en rapport avec ces sports et des moyens permettant de commander le mécanisme horloger en fonction des règles desdits sports.

Selon l'art antérieur connu, la mise en place et le maintien d'une lunette amovible, ou inversement son remplacement, sont effectués selon des dispositifs pouvant être classés en deux grandes catégories, si on exclut des dispositifs peu commodes, nécessitant par exemple un vissage.

La fixation de la lunette amovible peut être effectuée par des moyens élastiques, comme cela est décrit dans le brevet GB 286107. Ces moyens élastiques peuvent être formés par un anneau élastomère de forme appropriée comme décrit dans le modèle d'utilité japonais JP 4134178. Il peut également s'agir d'un dispositif d'encliquetage comme cela est décrit dans le brevet US 5005161. Dans tous ces assemblages élastiques il est difficile de trouver un bon compromis entre un dispositif suffisamment souple pour permettre à un usager de remplacer la lunette sans effort particulier et un dispositif suffisamment ferme pour éviter de la perdre accidentellement.

Pour pallier l'inconvénient sus-indiqué, il est proposé dans un certain nombre de constructions d'assujettir la lunette à la carrure au moyen d'un dispositif dit « à baïonnette ». Le dispositif consiste à prévoir dans la lunette et dans la partie supérieure de la carrure ou du fond-carrure des moyens complémentaires mâles et femelles venant s'engager l'un dans l'autre lorsqu'on imprime un mouvement de rotation à la lunette.

Toutefois, les solutions à baïonnette connues ne permettent pas de garantir un positionnement correct de la lunette sur la boîte, c'est-à-dire avec une orientation prédéfinie. En effet, les dispositifs à baïonnette autorisent plusieurs positions angulaires de montage de la lunette, ce qui peut occasionner un montage de la lunette dans une mauvaise position par rapport à la boîte.

Par conséquent, il existe un besoin d'amélioration des dispositifs de fixation à baïonnette des lunettes interchangeables des pièces d'horlogeries.

### Résumé de l'invention

A cette fin, l'invention vise à proposer une pièce d'horlogerie comportant une carrure et une lunette interchangeable fixée à ladite carrure par rotation relative de la lunette vis-à-vis de la carrure, selon un axe central B, entre une position d'emboitage et une position verrouillée, par un dispositif de fixation à baïonnette, ledit dispositif de fixation à baïonnette comportant des premiers moyens de fixation ménagés sur la carrure et des deuxièmes moyens de fixation complémentaires ménagés sur la lunette, caractérisée en ce que le dispositif de fixation à baïonnette comporte un système détrompeur pour définir une unique position d'emboitage de ladite lunette sur la carrure.

Outre les caractéristiques évoquées dans le paragraphe précédent, la pièce d'horlogerie selon l'invention peut présenter une ou plusieurs caractéristiques complémentaires parmi les suivantes, considérées individuellement ou selon toutes les combinaisons techniquement possibles :
- le système détrompeur est formé par des éléments distincts des premiers moyens de fixation et desdits deuxièmes moyens de fixation ;
- le système détrompeur comporte un organe détrompeur ménagé sur la lunette coopérant avec une empreinte de détrompeur ménagée sur la carrure ;
- le système détrompeur est formé par une forme ou des dimensions spécifiques d'un des premiers moyens de fixation et respectivement d'un des deuxièmes moyens de fixation destiné à coopérer avec ledit un des premiers moyens de fixation ;
- la carrure comporte deux empreintes d'emboitage communiquant avec une gorge annulaire, formant les premiers moyens de fixation du dispositif de fixation à baïonnette, et en ce que la lunette comporte deux languettes, formant les deuxièmes moyens de fixation du dispositif à baïonnette, configurées pour s'emboîter dans lesdites deux empreintes d'emboitage et coopérer avec la gorge annulaire ;
- le dispositif de fixation à baïonnette comporte deux organes élastiques logés dans la gorge annulaire de la carrure et prenant appui entre une portée circulaire et une collerette supérieure de la carrure, chacun des organes élastiques étant configuré pour coopérer avec une des deux languettes de la lunette et pour exercer un effort selon une direction axiale, parallèle à l'axe central B, sur ladite au moins des deux languettes de manière à contraindre la lunette contre ladite portée circulaire de ladite carrure, lorsque la lunette est dans ladite position verrouillée ;
- les deux organes élastiques comportent des plots anti-rotation configurés pour s'insérer dans des orifices ménagés dans ladite portée circulaire de la carrure pour bloquer les déplacements des deux organes élastiques dans la gorge annulaire ;
- le dispositif de fixation à baïonnette comporte des éléments de verrouillage pour verrouiller en rotation ladite position verrouillée de la lunette ;
- le dispositif de fixation à baïonnette comporte des éléments de verrouillage pour verrouiller en rotation ladite position verrouillée de la lunette, les éléments de verrouillage étant formés par la coopération de tétons de verrouillage portés par la lunette et d'orifices de verrouillage ménagés dans la portée circulaire ;
- ladite pièce comporte au moins une butée ménagée sur ladite portée circulaire de la carrure pour bloquer la rotation de la lunette dans un premier sens de rotation dans une position verrouillée et/ou dans une deuxième sens de rotation dans une position de démontage, selon l'axe central B.

### Brève description des figures

Les buts, avantages et caractéristiques de la présente invention apparaîtront à la lecture de la description détaillée ci-dessous faisant référence aux figures suivantes :
- la figure 1 est une vue éclatée en perspective d'un exemple de réalisation d'une boîte de pièce d'horlogerie, par exemple une boîte de montre bracelet, comportant une carrure, une lunette interchangeable emboitée sur la carrure au moyen d'un dispositif de fixation à baïonnette ;
- la figure 2 une vue de dessus de la boîte illustrée à la figure 1 ;
- la figure 3 est une vue en perspective de la lunette interchangeable illustrée à la figure 1 ;
- la figure 4 est une vue de côté de la boîte illustrée à la figure 1 illustrant plus particulièrement un organe élastique logé dans une gorge annulaire de la carrure et destinée à recevoir la lunette interchangeable et à assurer son maintien en position ;
- la figure 5 est une vue en coupe transversale de la boîte illustrée à la figure 1 illustrant partiellement le maintien axial de la lunette interchangeable sur la carrure.

Dans toutes les figures, les éléments communs portent les mêmes numéros de référence sauf précision contraire.

### Description détaillée de l'invention

La figure 1 est un exemple de réalisation d'une boîte 100 d'une pièce d'horlogerie 1, par exemple une montre bracelet. La figure 1 représente une vue éclatée en perspective d'une boîte 100, d'axe central B, comportant une carrure 110 configurée pour être fermée d'une part par un fond de boîte (non représenté) et d'autre part par une glace (non représentée) en partie supérieure.

De manière générale, les expressions « radialement interne » et « radialement externe » de la présente demande sont à prendre en considération vis-à-vis de l'axe central B de la boîte 100. Ainsi, une portion, un flanc ou une face radialement interne est plus proche radialement de l'axe central B qu'une portion, un flanc ou une face radialement externe.

La figure 2 illustre plus particulièrement une vue de dessus de la boîte 100 de la pièce d'horlogerie représentée à la figure 1.

La boîte 100 comporte un mouvement d'horlogerie (non représenté) logé dans l'espace interne délimité par la carrure 110.

Par exemple, la carrure 110 est en matière métallique, céramique, en matière polymère ou encore réalisée dans un mixte de différentes matières.

Le boîte 100 comporte une lunette 200, entourant classiquement la glace. Selon l'invention, la lunette 200 est une lunette interchangeable, c'est-à-dire qu'elle est facilement démontable par un utilisateur sans l'utilisation d'outils spécifiques. Une telle lunette 200 est illustrée plus particulièrement à la figure 3.

La lunette 200 interchangeable est emboitée et solidarisée sur la boîte 100 par un dispositif de fixation à baïonnette 300 dont les différents éléments mâles et femelles assurant une telle fixation à baïonnette sont ménagés à la fois sur la carrure 110 et sur la lunette 200.

Le dispositif de fixation à baïonnette 300 est configuré pour assurer un verrouillage et un déverrouillage de la lunette 200 en imprimant une rotation relative de la lunette 200 par rapport à la carrure 110 selon l'axe central B, par exemple de l'ordre de 30° entre une première position d'emboitage et une deuxième position verrouillée.

Le sens de verrouillage est représenté à titre d'exemple dans le sens horaire. Toutefois, le sens de verrouillage peut également être dans le sens antihoraire.

La lunette 200 interchangeable peut être indifféremment en matière métallique, céramique, en matière polymère, ou encore réalisée dans un mixte de différentes matières.

La carrure 110 comporte, en partie supérieure, c'est-à-dire au niveau de la portion destinée à recevoir la lunette 200, une portée circulaire 111 s'étendant sensiblement dans un plan perpendiculaire à l'axe central B.

La portée circulaire 111 est conformée pour former une surface d'appui pour recevoir en appui la lunette 200, notamment lorsque celle-ci est en position verrouillée.

La carrure 110 comporte un manchon 112, de forme annulaire, s'étendant sensiblement perpendiculairement par rapport au plan formé par la portée circulaire 111. Le manchon 112 s'étend par exemple au niveau d'un bord radialement interne de la portée circulaire 111.

Le manchon 112 se termine en partie supérieure par une collerette supérieure 113, de forme générale circulaire et qui s'étend dans un plan sensiblement perpendiculaire à l'axe central B, et préférentiellement dans un plan parallèle au plan de la portée circulaire 111.

Le manchon 112 délimite une gorge annulaire 304 située entre la portée circulaire 111 et la collerette supérieure 113. La gorge annulaire 304 appartient aux premiers moyens de fixation 300a du dispositif de fixation à baïonnette 300 selon l'invention, ménagés au niveau de la carrure 110, la gorge annulaire 304 étant configurée pour recevoir des deuxièmes moyens de fixation 300b complémentaires du dispositif de fixation à baïonnette 300, ménagés sur la lunette 200.

Les premiers moyens de fixation 300a comportent également des empreintes d'emboitage 114a, 114b ménagées sur le pourtour périphérique de la collerette supérieure 113 et communiquant avec la gorge annulaire 304.

Les empreintes d'emboitage 114a, 114b forment des ouvertures autorisant le passage des deuxièmes moyens de fixation 300b de la lunette 200 lors d'un déplacement axial de la lunette 200 selon l'axe central B. Ces empreintes d'emboitage 114a, 114b sont, par exemple, formées par un amincissement localisé du pourtour périphérique de la collerette supérieure 113 autorisant l'introduction des deuxièmes moyens de fixation 300b dans la gorge annulaire 304 de la carrure 110.

Les deuxièmes moyens de fixation 300b du dispositif de fixation à baïonnette 300 sont par exemple formés par deux languettes 301, 302 faisant saillies par rapport à une surface radialement interne 218 de la lunette 200, selon une direction radiale par rapport à l'axe central B de la boîte 100.

Les deux languettes 301, 302 s'étendent selon une direction radiale en direction du centre de la lunette 200 et sur un secteur angulaire prédéterm inée.

La forme et les dimensions des languettes 301, 302 sont déterminées pour coopérer avec la forme et les dimensions des empreintes d'emboitage 114a, 114b.

Les deux languettes 301, 302 peuvent présenter des formes ou des dimensions différentes l'une de l'autre de sorte qu'une languette 301 peut être configurée pour coopérer uniquement avec une empreinte d'emboitage 114a et que l'autre languette 302 est configurée pour coopérer uniquement avec l'autre empreinte d'emboitage 114b de la collerette supérieure 113, de sorte que le dispositif de fixation à baïonnette 300 comporte un système détrompeur formé par les différences de formes et/ou de dimensions des premiers moyens de fixation 300a et respectivement des deuxièmes moyens de fixation 300b. Ainsi, la lunette 200 ne peut s'emboiter que dans une seule et unique position d'emboitage, qui correspond à une unique position angulaire de la lunette 200 vis-à-vis de la carrure 110, selon l'axe central B.

Selon une autre variante de réalisation, telle que représentée sur les figures, il est possible d'utiliser un organe détrompeur 210 dédié qui est distinct des moyens de fixation du dispositif de fixation à baïonnette 300 de l'invention. L'organe détrompeur 210 est conformé pour coopérer avec une empreinte de détrompeur 116, de forme complémentaire. Dans cette variante de réalisation, les languettes 301, 302 peuvent être de formes et dimensions identiques, et coopérer avec des empreintes d'emboitage 114a, 114b de formes et de dimensions complémentaires identiques.

Préférentiellement, l'empreinte de détrompeur 116 présente une forme ou des dimensions spécifique(s) différente(s) des empreintes d'emboitage 114a, 114b, respectivement l'organe détrompeur 210 présente une forme ou des dimensions spécifique(s) différente(s) des languettes 301, 302. Ainsi, la lunette 200 ne peut s'emboiter que dans une seule et unique position d'emboitage, qui correspond à une unique position angulaire de la lunette 200 vis-à-vis de la carrure 110, selon l'axe central B.

Par exemple, comme représenté sur les figures, l'organe détrompeur 210 mâle est porté par la lunette 200, et plus particulièrement l'organe détrompeur 210 fait saillie par rapport à la surface radialement interne 218 de la lunette 200.

Pour assurer un maintien en position verrouillée de la lunette 200 sur la carrure 100, le dispositif de fixation à baïonnette 300 comporte également des organes élastiques 18, par exemple sous la forme de lames ressorts, logés et maintenus en position dans la gorge annulaire 304 de la carrure 110. Les organes élastiques 18 sont configurés pour exercer un effort selon une direction axiale, parallèle à l'axe central B, sur les languettes 301, 302 de la lunette 200 au moins lorsque la lunette 200 est en position verrouillée dans la carrure 110.

Dans l'exemple de réalisation représenté, deux organes élastiques 18 sont insérés et logés dans la gorge annulaire 304 de la carrure 110, les deux organes élastiques 18 étant en appui contre la portée circulaire 111 et contre la face inférieure de la collerette supérieure 113.

Chaque organe élastique 18 est configuré pour venir en appui sur une languette 301, 302, au moins lorsque la lunette 200 est en position verrouillée sur la carrure 110.

Chaque organe élastique 18 comporte un corps principal et des plots anti-rotation 19 configurés pour s'insérer dans des orifices 119 ménagés dans la portée circulaire 111 de la carrure 110. Ainsi, lors de l'emboitage de la lunette 200 et de sa mise en rotation pour atteindre la position verrouillée, les organes élastiques 18 ne sont pas entrainés en rotation par les languettes 301, 302 de la lunette 200 et restent en position dans la gorge annulaire 304, mécaniquement contraints entre le fond des orifices 119 et la face inférieure de la collerette supérieure 113.

Chaque organe élastique 18 comporte au moins une patte élastique 17 d'extrémité s'étendant à partir du corps principal et interagissant avec une languette 301, 302 de la lunette 200, lors du verrouillage de la lunette 200 ainsi qu'en position verrouillée de la lunette 200.

En position de repos des organes élastiques 18, c'est-à-dire lorsque la lunette 200 n'est pas engagée sur la carrure 110, la patte élastique 17 est en appui sur la portée circulaire 111, comme représenté à la figure 4.

Lors de la mise en rotation de la lunette 200 par rotation autour de l'axe central B, les languettes 301, 302 viennent en contact avec l'extrémité des pattes élastiques 17. La forme en V de l'extrémité des pattes élastiques 17 offre une surface d'attaque inclinée permettant aux languettes 301, 302 de s'engager sous les extrémités des pattes élastiques 17 tout en contraignant élastiquement les pattes élastiques 17 par un déplacement vers la collerette supérieure 113, le corps principal de l'organe élastique 18 étant contraint en partie supérieure par la collerette supérieure 113.

En position verrouillée de la lunette 200, les pattes élastiques 17 coopèrent avec une surface d'appui supérieure 311 des languettes 301, 302 en exerçant un effort axial sur celle-ci pour contraindre la lunette 200 en appui contre la portée circulaire 111, par retour élastique des pattes élastiques 17.

A cet effet, la figure 5 illustre une vue en coupe transversale partielle de la boîte 100 comprenant la lunette 200 en position verrouillée sur la carrure 110. Dans cette position verrouillée, l'extrémité d'au moins une patte élastique 17 de chaque organe élastique 18 est en appui sur la surface d'appui supérieure 311 des languettes 301, 302.

Dans l'exemple de réalisation illustré, chaque organe élastique 18 comporte deux pattes élastiques 17 opposées l'une à l'autre, et situées de part et d'autre du corps principal et des plots anti-rotation 19. L'utilisation de deux pattes élastiques 17 opposées permet d'équilibrer les contraintes de l'organe élastique 18, notamment lorsque la lunette 200 est en position verrouillée. Ainsi, lorsque l'une des pattes élastiques 17 est en appui axial sur une languette 301, 302, l'autre patte élastique 17 est toujours en appui sur la portée circulaire 111, ce qui permet de garantir une stabilité dimensionnelle de l'organe élastique 18 dans la gorge annulaire 304 et de garantir une contrainte axiale minimum exercée par l'organe élastique 18 sur les languettes 301, 302, par déformation élastique d'une des pattes élastiques 17.

En complément de la contrainte axiale exercée sur la lunette 200 par les organes élastiques 18, le dispositif de fixation à baïonnette 300 peut comporter des éléments de verrouillage en rotation de la position verrouillée de la lunette 200, pour empêcher une rotation inverse non désirée de la lunette. Ces éléments de verrouillage en rotation sont réalisés par la coopération de tétons de verrouillage 312 portés par la lunette 200 et d'orifices de verrouillage 118 ménagés dans la portée circulaire 111.

Les tétons de verrouillage 312 font saillies par rapport à une face inférieure 211 de la lunette 200. Préférentiellement, les tétons de verrouillage 312 sont localisés au niveau des languettes 301, 302.

Ainsi, lors de l'emboitage de la lunette 200 et de sa mise en rotation, les tétons de verrouillage 312 sont d'abord en appui glissant sur la portée circulaire 111 jusqu'à atteindre les orifices de verrouillage 118 ménagés sur la portée circulaire 111. Sous l'action de rappel élastique imprimé par les organes élastiques 18 sur les languettes 301, 302, les tétons de verrouillage 312 viennent s'emboiter dans les orifices de verrouillage 118 lorsqu'ils sont positionnés les uns en regard des autres, empêchant toute rotation, notamment inverse, de la lunette 200 sans action de la part de l'utilisateur.

Dans l'exemple de réalisation illustré, la lunette 200 comporte deux tétons de verrouillage 312 configurés pour coopérer avec deux orifices de verrouillage 118 ménagés sur la portée circulaire 111. Toutefois, il est possible de prévoir un nombre différent d'éléments de verrouillage en rotation sans sortir du contexte de l'invention.

La pièce d'horlogerie 1 peut également, de façon additionnelle, comporter des butées 21 pour stopper la rotation de la lunette 200 lors du montage et/ou du démontage de la carrure 110.

Par exemple, les butées 21 sont positionnées sur le pourtour de la portée circulaire 211 de manière à bloquer la rotation de la lunette 200 selon l'axe central B, par coopération avec les languettes 301, 302 et/ou l'organe détrompeur 210, si présent.

Par exemple, les butées 21 sont des reliefs ménagés sur la portée circulaire 111 faisant obstacles aux déplacements des languettes 301, 302 et/ou de l'organe détrompeur 210 de la lunette 200.

Par exemple, les butées 21 sont des pions rapportés solidarisés dans des orifices prévus à cet effet au niveau de la portée circulaire 111. Ces pions font obstacles aux déplacements des languettes 301, 302 et/ou de l'organe détrompeur 210 de la lunette 200.

Dans l'exemple de réalisation illustré sur les différentes figures, une première butée 21 est positionnée sur la portée circulaire 111 dans une région proche d'un organe élastique 18 pour coopérer avec une extrémité d'une languette 301, 302 afin de bloquer la rotation de la lunette 200 lors du montage, si celle-ci était amenée en force au-delà de la position verrouillée, imprimée notamment par l'emboitage des tétons de verrouillage 312 dans les orifices de verrouillage 118.

Dans l'exemple de réalisation illustré sur les différentes figures, une deuxième butée 21 est positionnée sur la portée circulaire 111 dans une région proche de l'empreinte de détrompeur 116 de manière à coopérer avec l'organe détrompeur 210. Cette deuxième butée 21 permet de bloquer la rotation de la lunette 200 lors du démontage, notamment pour indiquer la position d'emboitage et de démontage de la lunette 200 de la carrure 110 dans laquelle les languettes 301, 302 se trouvent en regards des empreintes d'emboitage 114a, 114 de manière à pouvoir démonter la lunette 200 de la carrure 110 par un déplacement axial le long de l'axe central B.

### Procédé de montage et de démontage d'une lunette interchangeable selon l'invention

Le montage et démontage de la lunette 200 sur la carrure 110 sont réalisés de la manière suivante.

Dans un premier temps, l'utilisateur positionne la lunette 200 en regard de la carrure 10 de manière à faire correspondre les différentes protubérances de la lunette 200, formées par les languettes 301, 302 et, si présent, l'organe détrompeur 210, avec les différentes empreintes de la collerette supérieure 113 formées par les empreintes d'emboitage 114a, 114b, et l'empreinte de détrompeur 116, si présente.

Lorsque les différents éléments sont en regard les uns des autres, l'utilisateur peut emboiter la lunette 200 sur la carrure 110 de manière à positionner les languettes 301, 302, ainsi que l'organe détrompeur 210 si présent, dans la gorge annulaire 304 par un déplacement axial le long de l'axe central B. Dans cette position la lunette 200 est dans la position d'emboitage.

Dans cette position d'emboitage de la lunette 200, les tétons de verrouillage 312 sont en appui sur la portée circulaire 111 de la carrure 110.

L'utilisateur imprime alors une rotation, par exemple dans le sens horaire selon l'exemple représenté sur les figures, selon l'axe central B, de manière à déplacer les languettes 301, 302 de la lunette 200 dans la gorge annulaire 304. Dès lors que les languettes 301, 302 ne sont plus en regard des empreintes d'emboitage 114a, 114, la lunette 200 est engagée sur la carrure 110 et maintenue axialement, selon l'axe central B, entre la portée circulaire 111 d'une part et la collerette supérieure 113 d'autre part, un léger jeu axial de fonctionnement pouvant exister.

En poursuivant la rotation de la lunette 200, les languettes 301, 302 entrent en contact avec les pattes élastiques 17 des organes élastiques 18 et s'engagent sous les pattes élastiques 17 en imposant une déformation élastique aux pattes élastiques 17, les organes élastiques 18 étant bloqués en rotation dans la gorge annulaire 304.

En poursuivant davantage la rotation de la lunette 200, les tétons de verrouillage 312 arrivent en regard des orifices de verrouillage 118. Sous la contrainte axiale imposée par les pattes élastiques 17 sur la lunette 200 via les languettes 301, 302, les tétons de verrouillage 312 viennent s'emboîter dans les orifices de verrouillage 118, et la lunette 200 imprime un déplacement axial en direction de la portée circulaire 111, de sorte que la face inférieure 211 de la lunette 200 se retrouve en contact et en appui sur la portée circulaire 111. Dans cette position, la lunette 200 est en position verrouillée. Ainsi, sans action volontaire de la part de l'utilisateur, la lunette 200 est verrouillée en position, et une rotation inverse n'est pas possible tant qu'un effort axial vers le haut n'est pas imposé à la lunette 200 pour dégager les tétons de verrouillage 312 des orifices de verrouillage 118.

Dans cette position verrouillée, une languette 301, 302, ici la languette 301, peut être en appui contre une première butée 21. Un léger jeu peut être également ménagé entre la languette 301 et la première butée 21 lorsque la lunette 200 est dans cette position verrouillée, la position angulaire de la lunette 200 étant marquée par la coopération des tétons de verrouillage 312 et des orifices de verrouillage 118.

Pour réaliser le démontage de la lunette 200, l'utilisateur doit imprimer un déplacement axial, selon l'axe central B, de la lunette 200 en décollant celle-ci de la portée circulaire 111. Ainsi, l'utilisateur doit exercer une force dépassant la contrainte axiale imposée par les organes élastiques 18 sur la lunette 200 de manière à désengager les tétons de verrouillage 312 des orifices de verrouillage 118. L'utilisateur peut alors imprimer une rotation dans le sens inverse du sens de montage, ici dans le sens anti-horaire, jusqu'à faire correspondre les languettes 301, 302, et l'organe détrompeur 210 si présent, avec les différentes empreintes 114a, 114b, 116 de la collerette supérieure 113, et ainsi positionner la lunette 200 dans une position de démontage permettant le démontage de la lunette 200 de la carrure 110. Cette position de démontage est une position angulairement très proche, voire identique, à la position d'emboitage décrite précédemment pour le montage de la lunette 200.

Dans cette position de démontage, l'organe détrompeur, ou au moins une languette 301, 302, est en butée contre une deuxième butée 21.

L'utilisateur peut alors monter une nouvelle lunette 200 sur la carrure 110 pour modifier son aspect esthétique ou encore pour modifier l'affichage portée par la lunette 200 de manière à moduler l'information affichée par une fonction chronographe du mouvement d'horlogerie équipant la pièce d'horlogerie 1.

## Revendications

1. Pièce d'horlogerie (1) comportant une carrure (110) et une lunette (200) interchangeable fixée à ladite carrure (110) par rotation relative de la lunette (200) vis-à-vis de la carrure (110), selon un axe central (B), entre une position d'emboitage et une position verrouillée, par un dispositif de fixation à baïonnette (300), ledit dispositif de fixation à baïonnette (300) comportant des premiers moyens de fixation (300a) ménagés sur la carrure (110) et des deuxièmes moyens de fixation (300b) complémentaires ménagés sur la lunette (200), **caractérisée en ce que** le dispositif de fixation à baïonnette (300) comporte un système détrompeur (210, 116) pour définir une unique position d'emboitage de ladite lunette (200) sur la carrure (110).

2. Pièce d'horlogerie (1) selon la revendication précédente, **caractérisée en ce que** le système détrompeur (210, 116) est formé par des éléments distincts des premiers moyens de fixation (300a) et desdits deuxièmes moyens de fixation (300b).

3. Pièce d'horlogerie (1) selon la revendication précédente, **caractérisée en ce que** le système détrompeur comporte un organe détrompeur (210) ménagé sur la lunette (200) coopérant avec une empreinte de détrompeur (116) ménagée sur la carrure (110).

4. Pièce d'horlogerie (1) selon la revendication 1, **caractérisée en ce que** le système détrompeur est formé par une forme ou des dimensions spécifiques d'un des premiers moyens de fixation (300a) et respectivement d'un des deuxièmes moyens de fixation (300b) destiné à coopérer avec ledit un des premiers moyens de fixation (300a).

5. Pièce d'horlogerie (1) selon l'une des revendications précédentes, **caractérisée en ce que** la carrure (110) comporte deux empreintes d'emboitage (114a, 114b) communiquant avec une gorge annulaire (304), formant les premiers moyens de fixation (300a) du dispositif de fixation à baïonnette (300), et **en ce que** la lunette (200) comporte deux languettes (301, 302), formant les deuxièmes moyens de fixation (300b) du dispositif à baïonnette (300), configurées pour s'emboîter dans lesdites deux empreintes d'emboitage (114a, 114b) et coopérer avec ladite gorge annulaire (304).

6. Pièce d'horlogerie (1) selon la revendication précédente, **caractérisée en ce que** le dispositif de fixation à baïonnette (300) comporte deux organes élastiques (18) logés dans la gorge annulaire (304) de la carrure (110) et prenant appui entre une portée circulaire (111) et une collerette supérieure (113) de la carrure (110), chacun des organes élastiques (18) étant configuré pour coopérer avec une des deux languettes (301, 302) de la lunette (200) et pour exercer un effort selon une direction axiale, parallèle à l'axe central (B), sur ladite un des deux languettes (301, 302) de manière à contraindre la lunette (200) contre ladite portée circulaire (111) de ladite carrure (110), lorsque la lunette (200) est dans ladite position verrouillée.

7. Pièce d'horlogerie (1) selon la revendication précédente, **caractérisée en ce que** les deux organes élastiques (18) comportent des plots anti-rotation (19) configurés pour s'insérer dans des orifices (119) ménagés dans ladite portée circulaire (111) de la carrure (110).

8. Pièce d'horlogerie (1) selon l'une des revendications précédentes, **caractérisée en ce que** le dispositif de fixation à baïonnette (300) comporte des éléments de verrouillage (312, 118) pour verrouiller en rotation ladite position verrouillée de la lunette (200).

9. Pièce d'horlogerie (1) selon l'une des revendications 6 à 7, **caractérisée en ce que** le dispositif de fixation à baïonnette (300) comporte des éléments de verrouillage (312, 118) pour verrouiller en rotation ladite position verrouillée de la lunette (200), les éléments de verrouillage étant formés par la coopération de tétons de verrouillage (312) portés par la lunette (200) et d'orifices de verrouillage (118) ménagés dans la portée circulaire (111).

10. Pièce d'horlogerie (1) selon l'une des revendications précédentes, **caractérisée en ce qu'**elle comporte au moins une butée (21) ménagée sur ladite portée circulaire (111) de la carrure (110) pour bloquer la rotation de la lunette (200) dans un premier sens de rotation dans une position verrouillée et/ou dans une deuxième sens de rotation dans une position de démontage, selon l'axe central (B).
